# EUROPÄISCHE PATENTSCHRIFT

(11) **EP 0 001 988 B1**
(45) Veröffentlichungstag und Bekanntmachung des Hinweises auf die Patenterteilung: **23.07.1980**
(21) Anmeldenummer: 78101208.3
(22) Anmeldetag: 24.10.1978
(51) Int. Cl.: B65H 51/16, D01D 11/04, D02G 1/00

(54) **Verfahren und Vorrichtung zum Einführen von laufenden Fäden in eine enge Öffnung mittels eines Gasstrahls**
Method and device for threading an advancing strand through a narrow aperture by a gas jet
Procédé et dispositif pour l'enfilage de fils en mouvement, dans une ouverture étroite au moyen d'un jet de gaz

(30) Priorität: 03.11.1977 DE 2749188
(43) Veröffentlichungstag der Anmeldung: 30.05.1979
(73) Patentinhaber: BAYER AG, 51368 Leverkusen (DE)
(72) Erfinder: Herold, Heiko, D-4040 Neuss 25 (DE); Herold, Richard, D-4047 Dormagen (DE); Klee, Rudolf, Dr., D-4047 Dormagen (DE); Muschelknautz, Edgar, Dr., D-5090 Leverkusen (DE)

## Beschreibung

Die Erfindung betrifft ein Verfahren zum automatischen Einführen eines oder mehrerer schnell laufender Fäden durch eine enge Öffnung, wobei der Faden zunächst quer vor der Öffnung vorbeigeführt wird, in Fadenlaufrichtung nach der Öffnung getrennt wird und mit einem senkrecht zur bisherigen Fadenlaufrichtung wirkenden Treibgasstrahl durch die Öffnung befördert wird und eine Vorrichtung zur Durchführung des Verfahrens.

Bei der Herstellung synthetischer Fäden muß die ersponnene Faser Behandlungsvorrichtungen durchlaufen, die eine enge Eingangsöffnung haben, beispielsweise eine Texturier-oder eine Falschdralldüse. Das Einführen eines Fadens durch die erwähnten Öffnungen wird im nachfolgenden Text als "Anlegen" des Fadens bezeichnet, die enge Öffnung als "Düse" oder 'Texturierdüse". Es sind Vorrichtungen, wie Einziehnadeln oder Schlingen bekannt, mit denen ein Faden angelegt werden kann. Es ist auch bekannt, mit einem Gasstrahl den vor der Öffnung laufenden abgetrennten Faden durch die Öffnung zu "schießen". Mit den bekannten Vorrichtungen und Verfahren läßt sich jedoch nur arbeiten, wenn die Fadengeschwindigkeit nicht zu groß ist. Bei höheren Fadengeschwindigkeiten reicht der vom Gasstrahl auf den Faden übertragene Impuls nicht aus, um den Faden umzulenken, und der Faden verwickelt sich im Lieferwerk. Wird der Gasstrahl durch einen Flüssigkeitsstrahl ersetzt, wird die Düse innen feucht und muß erst durch das Behandlungsmedium getrocknet werden. Es wird dabei die Düse abgekühlt, und bis zur Wiedererreichung der Solltemperatur vergehen mehrere Minuten, in denen Abfall produziert wird.

Der Erfindung liegt die Aufgabe zugrunde, mit hoher Geschwindigkeit laufende Fäden in eine enge Öffnung einzuführen, ohne daß Faden und Vorrichtung mit Flüssigkeit benetzt werden. Das Verfahren soll auch anwendbar sein, wenn die Fadengeschwindigkeit über 3000 m/min leigt.

Die Aufgabe wird verfahrensmäßig dadurch gelöst, daß ein Treibgasstrahl, dessen Querschnitt so groß ist, daß der Strahl nicht mehr vollständig durch die enge Öffnung gelangt, auf den Faden gebiasen wird und dieser Strahl vor der engen Offnung durch eine vorgeschaltete Anordnung aufgespalten wird in einen zentralen Strahl, der durch die enge Öffnung gelangt, und in Strahlen, die vor der engen Öffnung abgeleitet werden.

Mit dieser Erfindung wird erreicht, daß auch Fäden mit einer Abzugsgeschwindigkeit von über 4000 m/min durch enge Öffnungen, wie beispeilsweise durch Texturierdüsen, automatisch transportiert werden können und es ist überraschend, daß der Faden sicher in die Düse gelangt und nicht in die seitlichen Bohrungen gelangt.

Es ist vorteilhaft, wenn zum Anlagen des Fadens in eine Behandlungsvorrichtung das gleiche Fluid verwendet wird, das sich auf gleicher Temperatur befinden soll, wie das zur Garnbehandlung benutzte Fluid.

Die Vorrichtung zur Durchführung des Verfahrens besteht darin, dass die der engen Öffnung vorgeschaltete Anordnung aus einem Fadeneinlaufkanal besteht, der sich zu einem Ringraum erweitert, und in dem Ringraum an der Seite nach außen führende Bohrungen oder Kanäle vorhanden sind und eine der vorgeschalteten Anordnung gegenüberstehende Düse verhanden ist, aus der ein Treibgasstrahl austreten kann, dessen Durchmesser im Bereich der vorgeschalteten Anordnung grösser als die enge Öffnung ist.

Das erfindungsgemäße Verfahren ist im fol-. genden beispielhaft beschrieben und in den Zeichnungen dargestellt. Es zeigen:
Fig. 1 einen Längsschnitt durch einen Fadeneinlaufkanal,
Fig. 2 Fadenlauf und Gasströmung vor dem Anlegen in einer Texturierdüse,
Fig. 3 Fadenlauf und Gasströmung nach dem Anlegen in eine Texturierdüse.

Der Öffnung 1 der Texturierdüse ist eine Anordnung 2 vorgeschaltet. Diese enthält einen Fadenein!aufkanal 3, der sich zu einem Ringraum 4 ertweitert. Am seitlichen Umfang des Ringraumes 4 sind Bohrungen 5 zur Gasableitung vorhanden.

In den Figuren 2 und 3 ist der Fadenlauf und die Gasströmung schematisch dargestellt. Der Faden 6 läuft vor dem Fadeneinlaufkanal 3 vorbei. Für den Anlegevorgang wird die Treibdüse 7 über das Ventil 8 mit Treibgas beaufschlagt und durch eine beliebige Schneidvorrichtung 9 der Faden 6 Fadenlaufrichtung nach dem Fadeneinlaufkanal 3 getrennt. Der Faden wird durch das aus 7 auströmende Treibgas in den Fadeneinlaufkanal 3 transportiert. Im Ringraum 4 wird der Treibstrahl so aufgespalten, daß ein zentraler Strahl den Faden 6 in die Öffnung 1 der Texturierdüse transportiert und daß ein Teil des Treibstahls durch die seitlichen Bohrungen 5 nach außen gelangt.

In der in Figur 3 dargestellten Arbeitsstellung wird das (erwärmte) Treibgas zur Fadenbehandlung verwendet. Das Garn wird durch das über 10 zuströmende Gas weitergefördert.

Der Faden 150 dtex/34 f hat eine Laufgeschwindigkeit von 3500 m/min. Er ist an eine Texturierdüse anzulegen, deren Düseneinlaufdurchmesser 1 mm beträgt. Der Fadeneinlaufkanaldurchmesser beträgt 1,3 mm, der Durchmesser des Ringraums 2,6 mm bei einer Tiefe von 2 mm. Die teilweise Abführung der Randstrahlen des Treibgases erfolgt durch zwei Bohrungen von je 0,8 mm Durchmesser. Die Treibdüse hat einen Durchmesser von 0,7 mm: Als Treibmittel wird Dampf mit einem Vordruck von 9 bar und einer Temperatur von 230°C eigensetzt.

## Patentansprüche

1. Verfahren zum automatischen Einführen eines oder mehrerer schnell laufender Fäden durch eine enge Öffnung, wobei der Faden zunächst quer vor der Öffnung vorbeigeführt wird, in Fadenlaufrichtung nach der Öffnung getrennt wird und mit einem senkrecht zur bisherigen Fadenlaufrichtung wirkenden Treibgasstrahl durch die Öffnung befördert wird, dadurch gekennzeichnet, daß ein Treibgasstrahl, dessen Querschnitt so groß ist, daß der Strahl nicht mehr vollständig durch die enge Öffnung gelangt, auf den Faden geblasen wird und dieser Strahl vor der engen Öffnung durch eine vorgeschaltete Anordnung aufgespalten wird in einen zentralen Strahl, der durch die enge Öffnung gelangt, und in Strahlen, die vor der engen Öffnung abgeleitet werden.

2. Verfahren nach Anspruch 1, dadurch gekennzeichnet, daß zum Anlegen das gleiche Treibgas verwendet wird wie zur Fadenbehandlung, welches vorzugsweise die gleiche Temperatur hat.

3. Vorrichtung zur Durchführung des Verfahrens nach den Ansprüchen 1 und 2, dadurch gekennzeichnet, daß die vorgeschaltete Anordnung (2) vor der engen Öffnung (1) aus einem Fadeneinlaufkanal (3) besteht, der sich zu einem Ringraum (4) erweitert, und in dem Ringraum (4) an der Seite nach außen führende Bohrungen oder Kanäle (5) vorhanden sind und eine der vorgeschalteten Anordnung (2) gegenüberstehende Düse (7) vorhanden ist, aus der ein Treibgasstrahl austreten kann, dessen Durchmesser im Bereich der vorgeschalteten Anordnung (2) größer als die enge Öffnung (1) ist.

## Claims

1. A method of automatically inserting one or more rapidly running threads through a narrow opening in which the thread is initially guided transversely past the front of the opening, is severed downstream of the opening in the direction of travel of the thread and is conveyed through the opening by a propelling gas stream acting perpendicularly to the former direction of travel of the thread, characterized in that a propelling gas stream, whose cross-section is of such a size that the stream no longer passes completely through the narrow opening, is blown on to the thread and this stream is split up in front of the narrow opening by an arrangement connected upstream into a central stream which passes through the narrow opening and a plurality of streams which are lead off upstream of the narrow opening.

2. A method according to claim 1, characterized in that the same gas is used for placing as is used for treating the thread, which gas is preferably at the same temperature as that used for the treating of the thread.

3. An apparatus for carrying out the method according to claims 1 and 2, characterized in that the arrangement (2) connected upstream of the narrow opening (1) consists of a thread inlet duct (3), which widens into an annular space (4), and outward-leading passages or ducts (5) are provided in the side of the annular space (4) and a nozzle (7) is situated opposite the upstream arrangement (2), from which a propelling gas stream can pass outwards, the diameter of which is larger than the narrow opening (1) in the area of the upstream arrangement (2).

## Revendications

1. Procédé pour l'introduction automatique d'un ou plusieurs fils défilant à grande vitesse dans une ouverture étroite, selon lequel le fil est tout d'abord guidé transversalement devant l'ouverture, coupé après l'ouverture dans la direction de défilement puis transporté à travers l'ouverture par un jet de gaz propulseur agissant perpendiculairement à la direction suivant laquelle le fil défilait jusqu'alors, caractérisé en ce qu'un jet de gaz propulseur, dont la section droite est si grande que le jet ne peut pas passer complèmentement à travers l'ouverture étroite, est dirigé sur le fil et est divisé avant l'ouverture étroite par un dispositif prévu en amont en un jet central qui passe par l'ouverture étroite et en jets qui sont déviés avant l'ouverture étroite.

2. Procédé selon la revendication 1, caractérisé en ce que, pour enfiler un fil dans un dispositif de traitement, on utilise un gaz propulseur qui est le même que le gaz utilisé pour le traitement et qui présente de préférence la même température.

3. Appareil pour la mise en oeuvre des revendications 1 et 2, caractérisé en ce que le dispositif (2) prévu en amont de l'ouverture étroite (1) consiste en un canal d'entrée de fil (3) s'élargissant en une chambre annulaire (4) qui présente sur le côté des orifices ou des canaux (5) menant à l'extérieur, une tuyère (7) étant placée en regard du dispositif (2) prévu en amont, d'où peut sortir un jet de gaz propulseur dont le diamètre dans la zone du dispositif (2) prévu en amont est plus grande que l'ouverture étroite (1
